# EUROPÄISCHE PATENTSCHRIFT

(11) **EP 1 060 539 B1**
(45) Veröffentlichungstag und Bekanntmachung des Hinweises auf die Patenterteilung: **18.12.2002**
(21) Anmeldenummer: 99911733.6
(22) Anmeldetag: 03.03.1999
(51) Int. Cl.: H01R 4/64, F25D 23/00

(54) **HAUSHALTSGERÄT**
HOUSEHOLD APPLIANCE
APPAREIL MENAGER

(30) Priorität: 04.03.1998 DE 19809224
(43) Veröffentlichungstag der Anmeldung: 20.12.2000
(73) Patentinhaber: BSH Bosch und Siemens Hausgeräte GmbH, 81669 München (DE)
(72) Erfinder: STUMM, Friedhelm, D-89542 Herbrechtingen (DE); HÄGELE, Fritz, D-89542 Herbrechtingen (DE)
(86) Internationale Anmeldenummer: EP9901379
(87) Internationale Veröffentlichungsnummer: WO99045610

(56) Entgegenhaltungen:
- EP-A- 0 419 694
- EP-A- 0 422 336
- DE-A- 3 109 250
- DE-U- 9 015 224
- US-A- 4 781 603
- US-A- 5 676 438

## Beschreibung

Die Erfindung betrifft ein Haushaltsgerät, wie ein Kältegerät, einen Herd, eine Waschmaschine, einen Geschirrspüler oder dergleichen, mit wenigstens einem lösbaren Trägerelement für elektrisch betriebene Bauelemente, wie Verdichter, Schalter, Motore oder dergleichen, deren elektrische Anschlußleitung einen zur Erdung dienenden Schutzleiter aufweist und mit einem wenigstens einen Nutzraum aufnehmenden Gehäuse, welches elektrisch leitend ausgebildete und berührbare Bauteile, wie aus elektrisch leitendem Material gefertigte Seitenwände, eine Tür, Verstrebungen oder dergleichen umfaßt, welche zumindest weitestgehend elektrisch leitend anhand von Kontaktelementen verbunden und elektrisch geerdet sind.

Bei Haushaltsgeräten ist es Vorschrift, deren berührbare, aus elektrisch leitendem Material gefertigten Gehäuseteile, welche im Fall eines Isolationsfehlers Netzspannung annehmen können, dauerhaft und zuverlässig mit dem Schutzkontakt des Gerätestekkers zu kontaktieren.

Hierzu ist es auf dem Gebiet der Kältegeräte seit langem Stand der Technik, dessen über die Netzanschlußleitung geerdete Verdichter an ihrem Gehäuse mit einer Erdungsleitung zu kontaktieren, welche ihrerseits mit einer den Verdichter tragenden Tragschiene elektrisch leitend verbunden ist. Diese ist wiederum durch ihre Montage mit den aus Stahlblech gefertigten Seitenwänden und über diese mit den weiteren berührbaren und elektrisch leitenden Gehäuseteilen elektrisch kontaktiert. Von diesen zur Erdung der Gehäuseteile dienenden Kontaktschnittstellen wirft insbesondere die Verbindung zwischen der Tragschiene und den Seitenwänden Probleme auf, da zur Herstellung der letzteren ein vorbeschichtetes, als "Coil-Coating-Stahlblech" bezeichnetes Material zum Einsatz kommt, dessen Oberfläche mit einer Lackschicht versehen ist, welche an sich eine elektrische Kontaktierung zwischen der Tragschiene und den Seitenwänden für den Fall unterbindet, wenn die beiden Verbindungspartner lediglich durch eine mechanische Verbindung aneinander gepreßt sind. Um dieses Kontaktierungsproblem zu beseitigen, ist man dazu übergegangen, die Lackschicht durchstoßende Bauelemente, wie beispielsweise sogenannte Zahnscheiben oder speziell für die Erdung vorgesehene Bauteile mit krallenartigen Vorsätzen einzusetzen, um in der mit hohen Stückzahlen beaufschlagten Fertigung von Konsumgüterartikeln stets eine sichere Erdungsverbindung zwischen den elektrisch leitenden und berührbaren Gehäuseteilen herbeizuführen. Derartige zusätzliche Bauteile erschweren jedoch den Montageablauf erheblich und bringen zudem das Problem mit sich, daß die funktionssichere Kontaktierung in gewissem Umfang von der Arbeitssorgfalt des Arbeitspersonals abhängig ist.

Femer ist es auf dem Gebiet der Geschirrspüler Stand der Technik die zur Erdung der aus elektrischem Material gefertigten und berührbaren Gehäuseteile mit Ansteckfahnen auszustatten, welche über Steckhülsen an Schutzleiterdrähte angekoppelt sind, welche in Art eines Kabelbaums mit bedarfsgemäß unterschiedlich langen Schutzleiterdrähten von einer zentralen Erdungsstelle im Gerätegehäuse ausgehen. Hier ist zwar durch die direkte Kontaktierung der einzelnen, unter Umständen im Falle eines Isolationsfehlers unter Netzspannung stehenden Bauteile mit den Schutzleitern stets eine sichere Erdung dieser Bauteile gewährleistet, jedoch verursacht die Anfertigung der Kabelbäume einerseits und deren Montage im Gerätegehäuse andererseits eine kostenintensive Fertigung.

Außerdem ist aus der US-A-5676438 ein Klimagerät zum Einbau in einem Fensterausschnitt bekannt. Bei diesem Klimagerät wird der mit Geräteaggregaten bestückte, ggf. an seiner Unterseite mit einer Lackschicht versehene Träger in ein Gerätegehäuse eingeschoben, welches zum Zwecke des Einschiebens Schienen aufweist, welche mit scharfen Vorsprüngen zur elektrischen Kontaktierung des Trägers mit dem Gerätegehäuse ausgestattet sind.

Der Erfindung liegt die Aufgabe zugrunde, bei einem Haushaltsgerät gemäß dem Oberbegriff des Anspruches 1 mit einfachen konstruktiven Maßnahmen eine zuverlässige, die Nachteile des Standes der Technik vermeidende elektrische Erdung der aus elektrisch leitendem Material gefertigten Bauelemente zu schaffen.

Diese Aufgabe wird gemäß der Erfindung dadurch gelöst, daß das Trägerelement wenigstens zwei prismaartige Kontaktelemente aufweist, welche im Befestigungszustand des Trägerelements am Gehäuse oder den Bauteilen mit Aufnahmen am Gehäuse oder den Bauteilen kraft- undloder stoffschlüssig zusammen zu wirken vermögen und dadurch elektrisch leitend mit dem Gehäuse oder den Bauteilen kontaktiert sind.

Durch die erfindungsgemäße Lösung ist ohne zusätzliche, die elektrische Kontaktierung sicherstellende Bauteile, lediglich durch die Montage und das Befestigen des Trägerelements eine zuverlässige elektrische Kontaktierung und somit Erdung der im Falle eines Isolationsfehlers Spannung führenden Bauteile gewährleistet. Durch die Teilereduktion ist der Automatisierungsgrad des Haushaltsgerätes zusätzlich deutlich gesteigert, wobei gleichzeitig zur Erreichung einer hohen Fertigungsqualität die Anforderung an die Arbeitssorgfalt des Fertigungspersonals und somit zufällige Fehler bei der Montage deutlich herabgesetzt sind.

Besonders sicher kontaktieren die Kontaktelemente das Trägerelement, insbesondere wenn dieses an der Kontaktstelle mit Lack oder dergleichen beschichtet ist, wenn nach einer bevorzugten Ausführungsform des Gegenstandes der Erfindung vorgesehen ist, daß die Kontaktelemente als Kontaktspitzen ausgebildet sind.

Ein besonders geringer Montage- und Handhabungsaufwand und daraus resultierend eine besonders zeitsparende Fertigung des Trägerelements ergibt sich, wenn nach einer nächsten vorteilhaften Ausgestaltung des Gegenstandes der Erfindung vorgesehen ist, daß die Kontaktelemente einstückig an das Trägerelement mitangeformt sind.

Nach einer weiteren bevorzugten Ausführungsform des Gegenstandes der Erfindung ist vorgesehen, daß die Kontaktelemente im Längsschnitt dreieckförmig ausgebildet sind und im Befestigungszustand mit Aufnahmen am Gehäuse oder den Bauteilen kraft- und/oder stoffschlüssig zusammenzuwirken vermögen.

Durch die dreieckförmige Ausbildung der Kontaktelemente werden die Aufnahmen, welche beispielsweise einen rechteckförmigen, quadratischen oder kreisrunden Öffnungsquerschnitt aufweisen können, beim Montieren des Trägerelementes in gewisser Weise durch die freien Flanken der Kontaktelemente deformiert, wodurch infolge dieses Vorganges an den Berührungsstellen zwischen den Kontaktpartnern nicht leitende Schichten, wie Lackschichten, Korrosionsschichten oder dergleichen, sicher abgeschabt werden und somit bereits durch den Montagevorgang ohne zusätzliche Maßnahmen eine sichere elektrische Kontaktierung und somit eine VDE-gerechte Erdungsverbindung der Kontaktelemente mit dem Gehäuse oder den Bauteilen gewährleistet ist.

Besonders preisgünstig und einfach großseriengerecht hergestellt werden können die Kontaktelemente, wenn nach einer nächsten vorteilhaften Ausgestaltung des Gegenstandes der Erfindung vorgesehen ist, daß die Kontaktelemente durch Schneidbiegen von Trägerelementabschnitten aus dem Trägerelement gebildet sind. Unter Schneidbiegen ist das Heraustrennen und Hochstellen der Kontaktelemente aus dem Trägerelement zu verstehen.

Durch die Umformtechnik des Schneidbiegens der Kontaktelemente entsteht zudem an deren Trennstelle zum Trägerelement ein gewisser Trenngrad, welcher die schabende Wirkung der im Längsschnitt dreieckförmigen Kontaktelemente beim Eindringen in die Aufnahme am Gehäuse oder den Bauteilen unterstützt.

Gemäß einer weiteren bevorzugten Ausführungsform des Gegenstandes der Erfindung ist vorgesehen, daß die Aufnahmen am Gehäuse oder den Bauteilen rechteckförmig ausgebildet sind und beim Eindringen der Kontaktelemente deformiert werden.

Hierdurch ist nicht nur eine sichere Kontaktierung des Trägerelements über dessen Kontaktelemente mit dem Gehäuse oder den Bauteilen gewährleistet, sondern durch die rechteckförmige Ausbildung der Aufnahmen auch sichergestellt, daß die dreieckförmigen Kontaktelemente auch im "worst-case-Montage-Toleranzfall" durch die längliche Ausbildung der Aufnahme stets sicher zusammenfügbar sind.

Besonders zweckmäßig einsetzbar ist die Erfindung bei einem Kältegerät mit einem wenigstens einen Nutzraum aufnehmenden wärmeisolierenden Gehäuse, welches elektrisch leitend ausgebildete und berührbare Bauteile wie aus Stahlblech gefertigte Seitenwände oder dergleichen und einen Maschinenraum zur Aufnahme eines Kältemittelverdichters umfaßt, welcher auf einer elektrisch geerdeten Tragschiene ruht, welche elektrisch leitend über die Seitenwände mit den weiteren Bauteilen verbunden ist, wenn nach einer letzten bevorzugten Ausführungsform des Gegenstandes der Erfindung vorgesehen ist, daß die Tragschiene als Trägerelement nach einem der Ansprüche 1 bis 5 und jede der Seitenwände nach Anspruch 6 ausgebildet ist.

Die Erfindung ist in der nachfolgenden Beschreibung am Beispiel eines in den beigefügten Zeichnungen vereinfacht dargestellten Haushaltskältegerätes erläutert.

Es zeigen:
- Fig. 1: vereinfacht ein Haushaltskältegerät mit einem durch eine Bodenwanne freigesparten Maschinenraum zur Aufnahme eines auf einer Tragschiene ruhenden Verdichters sowie zwei aus Stahlblech gefertigte, mit der Tragschiene verbundene Gehäuseseitenwände in raumbildlicher Ansicht von hinten
- Fig. 2: in einem Ausschnitt, die Bodenwanne, eine der darüber angeordneten Seitenwände mit ihren in einem Umbug vorgesehenen Aufnahmen und die Tragschiene mit ihren Kontaktelementen, in Explosionsdarstellung,
- Fig. 3: ausschnittweise in Schnittdarstellung die Bodenwanne und die Seitenwand gemäß Figur 2 im Fügezustand sowie die Tragschiene im unbefestigten Zustand und
- Fig. 4: ausschnittsweise in Schnittdarstellung die Bodenwanne, die Seitenwand und die Tragschiene gemäß Figur 3, im Fügezustand.

Gemäß Figur 1 ist in raumbildlicher Rückansicht ein rein schematisch dargestelltes, als Tischgerät ausgebildetes Haushaltskältegerät 10 gezeigt, dessen wärmeisolierend ausgebildetes Gehäuse 11 an seiner Frontseite eine Tür 12 und an seiner der Tür 12 gegenüberliegenden Rückseite einen nischenartig freigesparten Maschinenraum 13 aufweist, welcher von der Rückseite des Gehäuses 11 her zugänglich ist. Der Maschinenraum 13 ist durch eine beispielsweise aus Kunststoffspritzguß einstückig hergestellte Bodenwanne 14 freigespart, welche den Maschinenraum 13 sowohl zur Wärmeisolation des Gehäuses 11 hin als auch seitlich begrenzt.

Wie insbesondere aus Figur 2 hervorgeht, weist die Bodenwanne 14 an ihren Seitenwänden 15 (davon ist nur eine in aufgebrochenen Zustand dargestellt) mitangeformte Aufnahmenäpfe 16 auf, welche von der der Aufstellebene des Gerätes 10 zugewandten Unterseite der Seitenwände 15 her zugänglich sind. Benachbart zu den Aufnahmenäpfen 16 sind zylinderartig ausgebildete Befestigungsdome 17 vorgesehen (nur einer ist sichtbar), welche wie die Aufnahmenäpfe 16 von der Unterseite der Seitenwände 15 zugänglich sind und zur selbstschneidenden Einbringung von als Schrauben ausgebildeten Befestigungsmitteln 18 dienen. Mit Hilfe der Befestigungsmittel 18 wird eine als Trägerelement zum Abstellen eines im Maschinenraum 13 angeordneten Kältemittelverdichters 19 dienende Tragschiene 20 an der Bodenwanne 14 durch Einbringen der Befestigungsmittel 18 in die Befestigungsdome 17 festgesetzt. Die Tragschiene 20 ist über eine Erdungsleitung 21 mit dem Gehäuse des Kältemittelverdichters 19 elektrisch leitend verbunden, welcher wiederum über seine nicht gezeigte Netzanschlußleitung geerdet ist. Die Tragschiene 20 weist einen in Draufsicht rechteckförmigen Tragsteg 22 auf, welcher zu seiner Versteifung und somit zur Verbesserung seiner Trageigenschaften entlang seiner längeren Rechteckseiten mit nach unten ragenden Abwinklungen 23 versehen ist. Im Nahbereich seiner schmäleren Rechteckseiten weist der Tragsteg 22 freigeschnittene prismaartige Kontaktelemente 24 auf, welche im Längsschnitt dreieckförmig ausgebildet sind. Diese Kontaktelemente 24 sind auf der den Abwinklungen 23 gegenüberliegenden Seite aus der Ebene des Tragsteges 22 heraus abgewinkelt und mit ihren freien, zu einer schneidenartigen Kante 25 zusammenlaufenden Prismenschenkeln 26 parallel zur kürzeren Rechteckseite der Tragschiene 20 angeordnet. Benachbart zu den Kontaktelementen 24, diese zwischen sich aufnehmend, sind an der kürzeren Rechteckseite der Tragschiene 20 Langlöcher 27 vorgesehen, welche mit ihrer längeren Seite parallel zur längeren Rechteckseite der Tragschiene 20 verlaufen. Diese ist im Befestigungszustand mit an der Bodenwanne 14 mit an den seitlichen Abschnitten des wärmeisolierenden Gehäuses 11 vorgesehenen, durch spanlose Formgebung von vorbeschichteten, sogenannten "Coil-Coating-Stahlblech" hergestellten Seitenwandungen 30 elektrisch leitend verbunden. Die Seitenwände 30 sind in Form einer flachen Schale ausgebildet, deren Schalenboden 31 als seitliche Sichtfläche der Seitenwände 30 dient und deren durch Abwinklung erzeugte Schalenwände 32 den wärmeisolierenden Gehäusekorpus 11 an dessen seitlichen Randabschnitten umgreifen. Von den Schalenwänden 32 sind die der Aufstellebene des Haushaltskältegerätes 10 zugewandten Schalenwände 32 mit voneinander beabstandeten Langlöchern 33 ausgestattet, deren längere Seiten parallel zum Schalenboden 31 verlaufen. Zwischen den Langlöchern 33 weisen die der Aufstellebene zugewandten Schalenwände 32 voneinander beabstandete rechteckförmige Aussparungen 34 auf, deren längere Rechteckseiten ebenfalls senkrecht zum Schalenboden 31 ausgerichtet sind.

Die aus Stahlblech gefertigten Seitenwände 30 sind türseitig mit nicht gezeigten aus Stahlblech gefertigten, als sogenannte Stirnbleche bezeichneten Querstreben verbunden, welche wie die Seitenwände 30 über die an der Tragschiene 20 festgesetzte Erdungsleitung 21 geerdet sind. Zur Erdung dient die Tragschiene 20, welche im Montagezustand anhand der die Langlöcher 27 am Tragsteg 22 und die Langlöcher 33 an den Seitenwänden 30 durchdringenden Befestigungsmittel 18 an der Bodenwanne 14 festgesetzt und elektrisch leitend mit den beiden Seitenwänden 30 verbunden ist. Die elektrische Verbindung zwischen der Tragschiene 20 und den Seitenwänden 30 ist durch die Kontaktelemente 24 erzeugt, welche beim Montieren der Tragschiene 20 in Pfeilrichtung (Fig. 2 und Fig. 3) in die Aussparungen 34 eingeführt sind und mit ihren seitlichen Prismenflanken 26 zur Anlage gegen die längeren Rechteckseiten der Aussparungen 34 bringbar sind (siehe Figur 3). Im Befestigungszustand der Tragschiene 20 deformieren die seitlichen Prismenflanken 26 zur Herstellung einer sicheren Erdung die Aussparungen 34 und sind von Aufnahmenäpfen 16 aufgenommen (siehe Figur 4). Durch den Deformationsvorgang schaben die seitlichen Flanken 26 entlang der längeren Rechteckseiten der Aussparungen 34, so daß gegebenenfalls dort die Leitfähigkeit hemmende Schichten, wie beispielsweise Korrosions- oder Lackschichten, abgeschabt werden und somit die elektrische Leitfähigkeit zwischen der über die Erdungsleitung 21 geerdeten Tragschiene 20 und den Seitenwänden 30 nach der Montage der Tragschiene 20 stets sichergestellt ist.

## Patentansprüche

1. Haushaltsgerät, wie Kältegerät, Herd, Waschmaschine, Geschirrspüler oder dergleichen, mit wenigstens einem lösbaren Trägerelement für elektrisch betriebene Bauelemente, wie Verdichter, Schalter, Motore oder dergleichen, deren elektrische Anschlussleitung einen zur Erdung dienenden Schutzleiter aufweist und mit einem wenigstens einen Nutzraum aufnehmenden Gehäuse, welches elektrisch leitend ausgebildete und berührbare Bauteile wie aus elektrisch leitendem Material gefertigte Seitenwände, eine Tür, Verstrebungen oder dergleichen umfasst, welche zumindest weitestgehend elektrisch leitend anhand von Kontaktelementen verbunden und elektrisch geerdet sind, **dadurch gekennzeichnet, dass** das Trägerelement (20) wenigstens zwei prismaartige Kontaktelemente (24) aufweist, welche im Befestigungszustand des Trägerelementes (20) am Gehäuse (11) oder den Bauteilen (30) mit Aufnahmen (34) am Gehäuse (11) oder den Bauteilen (30) kraft- und/oder stoffschlüssig zusammenzuwirken vermögen und dadurch elektrisch leitend mit dem Gehäuse (11) oder den Bauteilen (30) kontaktiert sind.

2. Haushaltsgerät nach Anspruch 1, **dadurch gekennzeichnet, dass** die Kontaktelemente (24) als Kontaktspitzen ausgebildet sind.

3. Haushaltsgerät nach Anspruch 1 oder 2, **dadurch gekennzeichnet, dass** die Kontaktelemente (24) einstückig an das Trägerelement (20) mitangeformt sind.

4. Haushaltsgerät nach einem der Ansprüche 1 bis 3, **dadurch gekennzeichnet, dass** die Kontaktelemente (24) im Längsschnitt dreieckförmig ausgebildet sind und im Befestigungszustand mit Aufnahmen (34) am Gehäuse (11) oder den Bauteilen (30) kraft- und/oder stoffschlüssig zusammenzuwirken vermögen.

5. Haushaltsgerät nach einem der Ansprüche 1 bis 4, **dadurch gekennzeichnet, dass** die Kontaktelemente (24) durch Schneidbiegen von Trägerelementabschnitten des Trägerelements (20) gebildet sind.

6. Haushaltsgerät nach Anspruch 4, **dadurch gekennzeichnet, dass** die Aufnahmen (34) am Gehäuse (11) oder den Bauteilen (30) rechteckförmig ausgebildet sind und beim Einbringen der Kontaktelemente (24) deformiert werden.

7. Kältegerät mit einem wenigstens einen Nutzraum aufnehmenden wärmeisolierenden Gehäuse, welches elektrisch leitend ausgebildete und berührbare Bauteile wie aus Stahlblech gefertigte Seitenwände oder dergleichen und einen Maschinenraum zur Aufnahme eines Kältemittelverdichters umfasst, welcher auf einer elektrisch geerdeten Tragschiene ruht, welche elektrisch leitend über die Seitenwände mit den weiteren Bauteilen verbunden ist, **dadurch gekennzeichnet, dass** die Tragschiene (20) als Trägerelement nach einem der Ansprüche 1 bis 5 und jede der Seitenwände (30) nach Anspruch 6 ausgebildet ist.

## Claims

1. Domestic appliance, such as refrigerating apparatus, oven, washing machine, dishwasher or the like, with at least one detachable support element for electrically operated components, such as compressors, switches, motors or the like, the electrical connecting line of which has a protective conductor serving for earthing, and with at least one housing which has a useful space and which comprises electrically conductively constructed and contactable components such as side walls made of electrically conductive material, a door, struts and the like, which are at least substantially electrically conductively connected by way of contact elements and are electrically earthed, **characterised in that** the support element (20) comprises at least two prismatic contact elements (24) which in the fastened state of the support element (20) at the housing (11) or the components (30) are able to co-operate in force-locking and/or material-locking manner with receptacles (34) at the housing (11) or the components (30) and are thereby in electrically conductive contact with the housing (11) or the components (30).

2. Domestic appliance according to claim 1, **characterised in that** the contact elements (24) are formed as contact spikes.

3. Domestic appliance according to claim 1 or 2, **characterised in that** the contact elements (24) are integrally formed at the support element (20),

4. Domestic appliance according to one of claims 1 to 3, **characterised in that** the contact elements (24) are formed to be triangular in longitudinal section and in the fastening state are capable of co-operation in force-locking and/or material locking manner with receptacles (34) at the housing (11) or the components (30).

5. Domestic appliance according to one of claims 1 to 4, **characterised in that** the contact elements (24) are formed by cutting and bending of support element portions of the support element (20).

6. Domestic appliance according to claim 4, **characterised in that** the receptacles (34) at the housing (11) or the components (30) are formed to be rectangular and are deformed on introduction of the contact elements (24).

7. Refrigerating apparatus with a thermally-insulating housing which has at least one useful space and which comprises electrically conductively constructed and contactable components such as side walls or the like made of steel sheet and a motor compartment for receiving a refrigerant compressor, which rests on an electrically earthed carrier rail which is electrically conductively connected with the further components by way of the side walls, **characterised in that** the carrier rail (20) is constructed as a carrier element according to one of claims 1 to 5 and each of the side walls (30) according to claim 6.

## Revendications

1. Appareil électroménager, par exemple un réfrigérateur, un four, un lave-linge, un lave-vaisselle ou similaires, comprenant au moins un élément de support détachable pour des composants entraînés électriquement tels que des compresseurs, des commutateurs, des moteurs ou similaires, dont le conducteur de raccordement électronique présente un conducteur de protection qui sert à la mise à la terre, et comprenant au moins un carter recevant un espace utile et configuré de telle sorte qu'il conduise l'électricité et qu'il comprenne des composants qui peuvent être touchés tels que des parois latérales, une porte, des renforts ou similaires réalisés en un matériau conduisant l'électricité et reliés de manière à être au moins largement conducteurs d'électricité à l'aide d'éléments de contact et à être reliés électriquement à la terre, **caractérisé en ce que** l'élément de support (20) présente au moins deux éléments de contact (24) de forme prismatique qui, lorsque l'élément de support (20) est connecté au carter (1) ou au composant (30), permettent de coopérer de manière mécanique et/ou matérielle avec des logements (34) du carter (11) ou du composant (30) et d'être ainsi mis en contact électriquement conducteur avec le carter (11) ou les composants (30).

2. Appareil électroménager selon la revendication 1, **caractérisé en ce que** les éléments de contact (24) sont configurés comme pointes de contact.

3. Appareil électroménager selon la revendication 1 ou 2, **caractérisé en ce que** les éléments de contact (24) sont formés d'un seul tenant sur l'élément de support (20).

4. Appareil électroménager selon l'une des revendications 1 à 3, **caractérisé en ce que** les éléments de contact (24) ont la forme d'un triangle en coupe longitudinale et, lorsqu'ils sont fixés, permettent un lien mécanique et/ou matériel avec des logements (34) du carter (11) ou du composant (30).

5. Appareil électroménager selon l'une des revendications 1 à 4, **caractérisé en ce que** les éléments de contact (24) sont formés par estampage-pliage de parties d'éléments de support de l'élément de support (20).

6. Appareil électroménager selon la revendication 4, **caractérisé en ce que** les logements (34) prévus sur le carter (11) ou sur les composants (30) sont de forme rectangulaire et sont déformés lors de l'insertion des éléments de contact (24).

7. Réfrigérateur comprenant un carter thermiquement isolant recevant au moins un espace utile et qui comprend des composants électriquement conducteurs et qui peuvent être touchés, par exemple des parois latérales réalisées en tôle d'acier ou similaires, et un espace de machine pour la réception d'un compresseur de fluide réfrigérant qui repose sur un rail de support électriquement raccordé à la terre et relié de manière électriquement conductrice aux autres composants par l'intermédiaire des parois latérales, **caractérisé en ce que** le rail de support (20) est configuré comme élément de support selon l'une des revendications 1 à 5 et **en ce que** chacune des parois latérales (30) est réalisée selon la revendication 6.
